# EUROPÄISCHE PATENTANMELDUNG

(11) **EP 4 707 492 A1**
(43) Veröffentlichungstag der Anmeldung: **11.03.2026**
(21) Anmeldenummer: 24199584.4
(22) Anmeldetag: 10.09.2024
(51) Int. Cl.: E04F 13/06, E06B 1/62

(54) **ANPUTZLEISTE SOWIE GEBÄUDE-ÜBERGANG MIT ANPUTZLEISTE**

(71) Anmelder: Braun, Magdalena, 8132 Egg (CH)
(72) Erfinder: Meyer, Oliver C., 8207 Schaffhausen (CH)
(74) Vertreter: Schmitt-Nilson Schraud Waibel Wohlfrom Patentanwälte Partnerschaft mbB

(57) **Zusammenfassung**

Die Erfindung betrifft eine Anputzleiste (2) zur Platzierung an einem Gebäude-Übergang zwischen einem Bauteil eines Gebäudes, insbesondere einem Fenster- oder Türrahmen, einer Fensterbank, einem Balken, einer Metallverbindung oder einer Rollladenführungsschiene, und einer Wärmedämmung und/oder einer Putzschicht, aufweisend einen Basisbereich (4) mit einem Klebestreifen (10), mit dem die Anputzleiste (2) an dem Bauteil (46) befestigbar ist; und einen Vorderbereich (16), der zum Einputzen in die Putzschicht und/oder zur festen Verbindung mit der Wärmedämmung bestimmt ist und der eine Kopplungsverbindung mit dem Basisbereich (4) hat, die, gegebenenfalls nach Lösen eines Verbindungselements (38), eine Relativbewegung zu dem Basisbereich (4) zulässt; wobei die Kopplungsverbindung ausgebildet ist als ein mit dem Basisbereich (4) verbundener und sich von diesem in Richtung Vorderbereich (16) erstreckender Fortsatz (12) und als ein diesen Fortsatz (12) wenigstens teilweise aufnehmender Aufnahmeraum (20) des Vorderbereichs (16); wobei dieser Aufnahmeraum (20) wenigstens einen Führungsvorsprung (22, 24), insbesondere zwei Führungsvorsprünge (22, 24) für den Fortsatz (12) aufweist, sodass bei einer Relativbewegung des Vorderbereichs (16) zu dem Basisbereich (4) in Richtung Abstandsänderung zwischen dem Vorderbereich (16) und dem Basisbereich (4) der Fortsatz (12) verliersicher gehaltert wird; und wobei der gesamte Fortsatz (12) ein flexibles Kunststoffmaterial aufweist und sein unterhalb eines verbreiterten Endkopfs (14) liegender Bereich eine Breite von weniger als 1 mm aufweist, um eine Relativbewegung des Vorderbereichs (16) in Sogrichtung, weg von dem Basisbereich (4) senkrecht zur Haupterstreckungsrichtung des Bauteils und eine Relativbewegung des Vorderbereichs (16) in Quer-Scherrichtung quer zu dem Basisbereich (4) parallel zur Haupterstreckungsrichtung des Bauteils zu ermöglichen, und um zu erreichen, dass in einem Einbauzustand der Anputzleiste (2) die bei einer Sogbewegung von mindestens 3 mm und bei einer Quer-Scherbewegung von mindestens 2 mm des Vorderbereichs (16) zu dem Basisbereich (4) die auf den Klebestreifen (10) einwirkende Scherkraft so gering ist, dass sich der Klebestreifen (10) auch dann nicht von dem Gebäude-Bauteil (46) oder von dem Basisbereich (4) löst, wenn diese Scherkraft über 7 Tage auf den Basisbereich (4) und somit auf den Klebestreifen (10) einwirkt.

## Beschreibung

Die Erfindung betrifft eine Anputzleiste zur Platzierung an einem Gebäude-Übergang sowie einen Gebäude-Übergang mit einer daran angeordneten Anputzleiste.

Beim Bau von Gebäuden wird in der Regel so vorgegangen, dass Fensterstöcke und Türstöcke, das sind die fest mit dem Bauwerk verbundenen feststehenden Fenster- oder Türrahmen, in entsprechende Wandöffnungen des Rohbaus eingesetzt und dort befestigt werden. In einer späteren Phase wird der Rohbau außen und innen verputzt. Hierbei ist insbesondere an der Außenseite des Bauwerks der Anschluss des Putzes an den Fensterstock oder Türstock eine kritische Stelle, weil der Putz stirnseitig an das Material des Fensterstocks oder Türstocks anstößt und dort keine perfekte Bindung eingeht. Da der Putz beim Trocknen etwas schwindet, da Fenster- und Türstöcke Erschütterungen ausgesetzt sind, beispielsweise durch heftiges Zuschlagen der Fenster oder Türen, und da solche Gebäude-Übergänge oder Bauwerksecken zudem hohen Temperaturschwankungen ausgesetzt sind, besteht die Gefahr, dass sich ein Riss oder Spalt zwischen dem Putz und dem Fensterstock oder Türstock bildet. Hier kann dann Feuchtigkeit eindringen, die auf die Dauer den Fensterstock, den Türstock oder den Putz schädigt, beispielsweise zur Ausbröckelung des Putzes führt.

Es zeigt sich, dass bekannte Anputzleisten bei starken Beanspruchungen, insbesondere bei starken Temperatur-bedingten Beanspruchungen die auftretenden Bewegungen zwischen Putz und Wärmedämmung und dem Fenster- oder Türstock nur unzureichend mitgehen können, was zu Beschädigungen des Putzes und zum Eindringen von Feuchtigkeit und Beschädigungen des Fenster- oder Türstocks führt.

Es ist daher eine Aufgabe der vorliegenden Erfindung, eine Anputzleiste anzugeben, die auch bei extremen Bedingungen einen zuverlässigen und dauerhaft dichten, ggf. sogar schlagregendichten Gebäude-Übergang zwischen Wärmedämmung/Putz und Gebäude-Bauteil bietet und eine Beschädigung der Putzschicht und des Gebäude-Bauteils zuverlässig verhindert.

Diese Aufgabe wird durch den Gegenstand des unabhängigen Anspruchs 1 und durch den Gegenstand des unabhängigen Anspruchs 5 gelöst. Vorteilhafte Weiterbildungen ergeben sich aus den abhängigen Ansprüchen.

Gemäß einer der Erfindung zugrunde liegenden Erkenntnis hat der Erfinder der vorliegenden Patentanmeldung festgestellt, dass bei herkömmlichen Anputzleisten und insbesondere auch bei sogenannten Teleskop-Anputzleisten, bei denen der Vorderbereich von dem Basisbereich entkoppelt ist, sich solche Anputzleisten unerwünschte Weise von dem Gebäude-Bauteil lösen, insbesondere wenn sich dieses über einen längeren Zeitraum, insbesondere länger als 7 Tage in einem Zustand befindet, bei dem der Vorderbereich stark gegenüber dem Basisbereich verschoben ist, insbesondere in Sogrichtung und oder in Quer-Scherrichtung. Dies führt zu einer Undichtigkeit, zum Eindringen von Feuchtigkeit, zum Entstehen von Schimmel und zur Beschädigung des Gebäudebauteils, der Putzschicht und ggf. auch der Wärmedämmung.

Die erfindungsgemäßen Anputzleisten, wie sie in den unabhängigen Patentansprüchen 1 und 5 definiert sind, weisen daher eine verbesserte Bewegungsaufnahme auf, und zwar sowohl in Sogrichtung als auch in Quer-Scherrichtung, und die auf den Klebestreifen wirkenden Scherkräfte werden auch in Zuständen, bei denen der Vorderbereich stark gegenüber dem Basisbereich verschoben ist, stark reduziert. Eine Dichtigkeit ist somit dauerhaft gegeben.

Gemäß einer ersten Variante der Erfindung, wie sie in Anspruch 1 definiert ist, weist der gesamte Fortsatz ein flexibles Kunststoffmaterial auf, und sein unterhalb eines verbreiterten Endkopfs liegender Bereich weist eine Breite von weniger als 1 mm auf.

Gemäß einer zweiten Variante der Erfindung, wie sie in Anspruch 5 definiert ist, weisen ein rückwärtiger, direkt an der Basiswand ansetzender Bereich und ein vorderer Bereich des Fortsatzes ein weiches Kunststoffmaterial auf, und der rückwärtige, direkt an der Basiswand ansetzende Bereich und der vordere, unterhalb eines verbreiterten Endkopfs liegende Bereichdes Fortsatzes weisen eine Breite von weniger als 1 mm auf. Ein mittlerer Bereich des Fortsatzes, der beim Auslieferungszustand der Anputzleiste an den Führungsvorsprüngen anliegt, ist aus einem harten Kunststoffmaterial, insbesondere aus dem Kunststoffmaterial der Basiswand oder aus einem härteren Kunststoffmaterial als der rückwärtige und vordere Bereich.

Gemäß einer dritten Variante der Erfindung, wie sie in Anspruch 5 definiert ist, ist ein rückwärtiger, direkt an der Basiswand ansetzender Bereich des Fortsatzes, der beim Auslieferungszustand der Anputzleiste an den Führungsvorsprüngen anliegt, aus einem harten Kunststoffmaterial, insbesondere aus dem Kunststoffmaterial der Basiswand oder aus einem härteren Kunststoffmaterial als der vordere Bereich. Ein vorderer Bereich des Fortsatzes weist ein weiches Kunststoffmaterial auf, und der vordere, unterhalb eines verbreiterten Endkopfs liegende Bereich des Fortsatzes weist eine Breite von weniger als 1 mm auf.

Allen drei Erfindungsvarianten ist gemein, dass durch einen derart ausgebildeten Fortsatz eine Relativbewegung des Vorderbereichs in Sogrichtung, weg von dem Basisbereich senkrecht zur Haupterstreckungsrichtung des Bauteils und eine Relativbewegung des Vorderbereichs in Quer-Scherrichtung quer zu dem Basisbereich parallel zur Haupterstreckungsrichtung des Bauteils ermöglicht wird, und erreicht wird, dass in einem Einbauzustand der Anputzleiste die bei einer Sogbewegung von mindestens 3 mm und bei einer Quer-Scherbewegung von mindestens 2 mm des Vorderbereichs zu dem Basisbereich die auf den Klebestreifen einwirkende Scherkraft so gering ist, dass sich der Klebestreifen auch dann nicht von dem Gebäude-Bauteil oder von dem Basisbereich löst, wenn diese Scherkraft über 7 Tage auf den Basisbereich und somit auf den Klebestreifen einwirkt.

Allen drei Varianten liegt der erfindungsgemäße Grundgedanke zugrunde, dass wenigstens der überwiegende Bereich des Fortsatzes und insbesondere der vordere Bereich des Fortsatzes, der insbesondere einen verbreiteten Endkopf aufweist, aus einem flexiblen Kunststoffmaterial ist, und - mit Ausnahme des verbreiteten Endkopfs - eine Breite/Materialstärke von weniger als 1 mm aufweist. Dies ermöglicht zum einen eine größere Bewegungsaufnahme und somit große Verschiebungen zwischen Vorderbereich und Basisbereich, sowohl in Sogrichtung als auch in Quer-Scherrichtung, in größerem Maße, als das bisher möglich war. Zum anderen werden die auf den Klebestreifen wirkenden Scherkräfte, insbesondere bei Situationen, bei denen der Vorderbereich stark gegenüber dem Basisbereich verschoben ist, deutlich reduziert, wie dies in den Ansprüchen 1 und 5 im einzelnen angegeben ist.

Die auf das Basisprofil und somit auf den Klebestreifen ausgeübte Scherkraft ist deutlich reduziert. Die Scherkraft wird weitgehend durch das dünne, flexible Kunststoffmaterial des Fortsatzes aufgenommen.

Somit werden durch die erfindungsgemäßen Anputzleisten im Einbauzustand Gebäude-Übergänge geschaffen, die auch bei starken Verschiebungen, zum Beispiel infolge von Temperaturschwankungen, jederzeit gut und zuverlässig abgedichtet sind, und dies auch bei starken Ausdehnungssituationen über längere Zeiträume.

Durch die Ausbildung des Fortsatzes gemäß den vorliegenden Ausführungsbeispielen können größere Verschiebungen in Sogrichtung und in Quer-Scherrichtung zwischen Vorderbereich und Basisbereich durch die erfindungsgemäße Anputzleiste kompensiert werden, als dies bisher möglich war.

Eine Verschiebung zwischen Vorderbereich und Basisbereich in Längs-Scherrichtung wird durch die erfindungsgemäßen Anputzleisten ebenfalls ermöglicht.

Der Klebestreifen kann dabei insbesondere als Schaumstoffklebestreifen ausgebildet sein. Der Klebestreifen kann insbesondere eine Dicke von 2 bis 4 mm, insbesondere von etwa 3 mm haben.

Die Kopplungsverbindung koppelt den Basisbereich zuverlässig mit dem Vorderbereich und sorgt dafür, dass der Vorderbereich verliersicher an dem Basisbereich gehaltert ist. Ein Verlieren bzw. Herausgleiten des Fortsatzes zwischen den Führungsvorsprüngen wird dabei insbesondere durch einen verbreiterten Endkopf des Fortsatzes vermieden, an den die Führungsvorsprünge anschlagen oder in den diese eingreifen.

Zudem stellt die Kopplungsverbindung zumindest teilweise eine Führung/Führungsverbindung zwischen Fortsatz und Führungsvorsprüngen des Aufnahmeraums und somit zwischen Basisbereich und Vorderbereich bereit.

Diese Führung/Führungsverbindung kann dabei allerdings nur als Führung/Führungsverbindung bei der erstmaligen Auseinanderbewegung von Vorderbereich zu Basisbereich ausgebildet sein. Bei der Rückbewegung kann der Fortsatz gegebenfalls keine Führungsverbindung nach Art eines starren Führungsstegs mehr übernehmen, wie nachfolgend noch erläutert wird. Daher handelt es sich bei den vorliegenden Anputzleisten vom Grundsatz her nicht um eine Teleskopleiste.

Die Führung kann dabei insbesondere als enge oder lose Führung ausgebildet sein. Die Breite des vorderen Halsbereichs des Fortsatzes kann der lichten Breite zwischen den Führungsvorsprüngen entsprechen, sodass die Führungsvorsprünge beidseitig an dem vorderen Halsbereich anliegen. Dadurch gibt sich eine kontaktierende Führungsverbindung zwischen den Führungsvorsprüngen und dem Fortsatz. Alternativ dazu kann die Breite des vorderen Halsbereichs des Fortsatzes geringer sein als die lichte Breite zwischen den Führungsvorsprüngen. Es kann zum Beispiel, einseitig oder beidseitig, ein Abstand von bis zu 1 mm zwischen den Führungsvorsprüngen und dem Halsbereich ausgebildet sein. In diesem Fall ergibt sich eine nicht kontaktierende, zumindest nicht ständig kontaktierende Führungsverbindung zwischen Fortsatz und Führungsvorsprüngen, was auch als lose geführte Führungsverbindung bezeichnet werden kann.

Die Formulierung, dass sich der Fortsatz von dem Basisbereich in Richtung Vorderbereich erstreckt, umfasst dabei sowohl die Ausführungsform, dass der Fortsatz hinreichend breit und/oder formsstabil ist und von dem Basisbereich wegsteht, als auch die Ausführungsform, bei welcher der Fortsatz so dünn ist, dass er, insbesondere nach einmaliger Bewegung der Führungsvorsprünge bis zu dem verbreiterten Endkopf hin, keine gerade, sondern eine wellige und/oder wenigstens teilweise zusammengelegte Grundgestalt annimmt.

Der Aufnahmeraum kann den Fortsatz wenigstens teilweise aufnehmen. Im Auslieferungszustand der Anputzleiste nimmt der Aufnahmeraum den Fortsatz üblicherweise vollständig auf. Im Einbauzustand kann sich der Vorderbereich vom Basisbereich wegbewegen, sodass nur derjenige Bereich des Fortsatzes oberhalb einer unteren Abschlussebene des Basisbereichs von dem Aufnahmeraum aufgenommen wird.

Der wenigstens eine Führungsvorsprung, insbesondere die zwei Führungsvorsprünge, können dabei an einem unteren, dem Basisbereich zugewandten Abschnitt des Aufnahmeraums angeordnet sein. Wenn zwei Führungsvorsprünge an gegenüberliegenden Wänden des Aufnahmeraums angeordnet sind, so können diese insbesondere auf gleicher Höhe angeordnet sein.

Ausgehend von dem Auslieferungszustand der Anputzleiste, vergrößert sich, bei einer Relativbewegung des Vorderbereichs weg von dem Basisbereich, der Abstand zwischen dem Vorderbereich und dem Basisbereich. Dabei wird der Fortsatz entlang eines Fortsatzwandbereichs an dem oder den Führungsvorsprüngen geführt. Auch wenn ein geringer Abstand zwischen Fortsatzwandbereich und Führungsvorsprung vorhanden ist, handelt es sich hierbei um eine Führung, die in diesem Fall auch als lose Führung bezeichnet werden kann, bis der verbreitete Endkopf an dem oder den Führungsvorsprüngen zur Anlage kommt.

Bei einer Ausführungsform, bei welcher der Fortsatz dünn und/oder nicht in sich formstabil ist, ist es möglich, dass bei einer Relativbewegung des Vorderbereichs zurück zu dem Basisbereich, also bei einer Verringerung des Abstands zwischen Vorderbereich und Basisbereich, keine Verschiebung des Führungsvorsprungs/der Führungsvorsprünge gegenüber dem Fortsatz erfolgt, der Fortsatz also nicht entlang seiner Fortsatzwandbereiche gegenüber dem Führungsvorsprung/gegenüber den Führungsvorsprüngen zurück in die Ausgangsposition gleitet, sondern der Führungsvorsprung/die Führungsvorsprünge an einer Position, zum Beispiel unterhalb des verbreiterten Endkopfes des Fortsatzes verbleibt/en und sich der dahinterliegende Bereich des Fortsatzes wenigstens bereichsweise verformt, zum Beispiel wellt oder zusammenlegt, um die Zusammenschiebebewegung aufzunehmen. Dabei nimmt der Fortsatz also, insbesondere nach einmaliger Bewegung der Führungsvorsprünge bis zu dem verbreiterten Endkopf hin, keine gerade, sondern eine wellige und/oder wenigstens teilweise zusammengelegte Grundgestalt an.

Ausgehend von der dergestalt zusammengeschobenen Position des Fortsatzes erfolgt ein Ausdehnen des Fortsatzes, bei einer erneuten Relativbewegung des Vorderbereichs weg von dem Basisbereich, indem sich die verformten Bereiche des Fortsatzes wieder geradestrecken.

Bei dieser Ausführungsform erfolgt somit, nach einer erstmaligen Führung bei einer Relativbewegung des Vorderbereichs weg von dem Basisbereich, insbesondere bis zu dem verbreiterten Endkopf hin, bei der Verringerung des Abstands zwischen Vorderbereich und Basisbereich und auch bei einer anschließenden Vergrößerung des Abstands zwischen Vorderbereich und Basisbereich, keine gleitende Führung zwischen dem Führungsvorsprung/den Führungsvorsprüngen und dem Fortsatz mehr.

In diesem Falle erfolgt eine gleitende Führung zwischen dem Führungsvorsprung/den Führungsvorsprüngen und dem Fortsatz nur bei der erstmaligen Relativbewegung des Vorderbereichs weg von dem Basisbereich, insbesondere bis zu dem verbreiterten Endkopf.

Bei den anschließenden Relativbewegungen des Vorderbereichs hin zu dem Basisbereich und wieder weg von dem Basisbereich, erfolgt die Führung, indem der Führungsvorsprung/die Führungsvorsprünge an einer Position, zum Beispiel unterhalb des verbreiterten Endkopfes des Fortsatzes verbleibt/en und sich der dahinterliegende Bereich des Fortsatzes wenigstens bereichsweise verformt, nämlich wellt oder zusammenlegt, um die Zusammenschiebebewegung aufzunehmen, und wieder geradestreckt, um die Bewegung auseinander zu erlauben.

Der Führungsvorsprung/die Führungsvorsprünge können auch als integrale, verjüngte Wandabschnitte der Wände des Aufnahmeraums ausgebildet sein.

Der Aufnahmeraum kann dabei eine maximale Breite von 5 mm und eine minimale Breite von 2-3 mm haben.

Bei dem flexiblen Kunststoffmaterial kann es sich insbesondere um ein weiches Kunststoffmaterial, insbesondere TPE handeln. Alternativ kann das flexible Kunststoffmaterial seine Flexibilität auch aus einer Kombination eines geeigneten Kunststoffmaterials, zum Beispiel weiches Kunststoffmaterial, insbesondere TPE, oder ein härteres Kunststoffmaterial, zum Beispiel PVC oder PE, in Kombination mit einer geringen Materialstärke/Materialdicke erhalten.

Erfindungsgemäß werden, im Einbauzustand der Anputzleiste, durch den Fortsatz eine Relativbewegung des Vorderbereichs in Sogrichtung, weg von dem Basisbereich senkrecht zur Haupterstreckungsrichtung des Bauteils, von mindestens 3 mm und eine Relativbewegung des Vorderbereichs in Quer-Scherrichtung quer zu dem Basisbereich Errichtung parallel zur Haupterstreckungsrichtung des Bauteils von mindestens 2 mm ermöglicht.

Erfindungsgemäß wird es, im Einbauzustand der Anputzleiste, durch den erfindungsgemäßen Fortsatz erreicht, dass die bei einer Sogbewegung von mindestens 3 mm und/oder einer Quer-Scherbewegung von mindestens 2 mm des Vorderbereichs zu dem Basisbereich die auf den Klebestreifen einwirkende Scherkraft so gering ist, dass sich der Klebestreifen auch dann nicht von dem Gebäude-Bauteil löst, wenn diese Scherkraft über sieben Tage auf den Basisbereich und somit auf den Klebestreifen einwirkt.

Dies wird beispielsweise mit einem erfindungsgemäßen Fortsatz erreicht, der vollständig aus TPE-Material ist und eine Breite von 0,2-1,0 mm, insbesondere von etwa 0,6 mm aufweist (Variante 1), oder mit einem erfindungsgemäßen Fortsatz, bei dem der rückwärtige und der vordere Bereich des Fortsatzes aus TPE-Material sind und die - mit Ausnahme des verbreiterten Endkopfes - eine Breite von 0,2-1,0 mm, insbesondere von etwa 0,6 mm aufweisen (Variante 2), oder mit einem erfindungsgemäßen Fortsatz, bei dem nur der vordere Bereich des Fortsatzes aus TPE-Material ist und - mit Ausnahme des verbreiterten Endkopfes - eine Breite von 0,2-1,0 mm, insbesondere von etwa 0,6 mm aufweist (Variante 3).

Gemäß einer weiteren Ausführungsform weist der Fortsatz einen rückwärtigen, direkt an der Basiswand ansetzenden Bereich, einen mittleren Bereich und einen vorderen Bereich auf. Der vordere Bereich weist einen Endkopf und einen dahinter angeordneten vorderen Halsbereich auf. Der mittlere Bereich kann eine größere Breite aufweisen als der davor angeordnete vordere Halsbereich und als der dahinter angeordnete, rückwärtige, direkt an der Basiswand ansetzende Bereich. Der rückwärtige, direkt an der Basiswand ansetzende Bereich und der vordere Halsbereich des Fortsatzes können jeweils eine gleiche Breite aufweisen. Die Breite des rückwärtigen, direkt an der Basiswand ansetzenden Bereichs kann auch um 5 bis 50% größer sein als die Breite des vorderen Halsbereichs des Fortsatzes.

Eine Anputzleiste mit einem derart ausgebildeten Fortsatz verwirklicht die erfindungsgemäßen Vorteile in besonderer Weise.

Gemäß einer weiteren Ausführungsform weist der mittlere Bereich des Fortsatzes einen radial umlaufenden Vorsprung größerer Breite als die Breite des übrigen mittleren Bereichs des Fortsatzes auf. Im Auslieferungszustand der Anputzleiste kann der radial umlaufende Vorsprung insbesondere oberhalb der Führungsvorsprünge liegen, und der Fortsatz so durch die Führungsvorsprünge in dem Aufnahmeraum gehalten und der Vorderbereich gegenüber dem Basisbereich lagefixiert werden.

Gemäß einer weiteren Ausführungsform weist der Fortsatz einen rückwärtigen, direkt an der Basiswand ansetzenden Bereich und einen vorderen Bereich auf. Der vordere Bereich kann einen Endkopf und einen dahinter angeordneten vorderen Halsbereich aufweisen. Der rückwärtige, direkt an der Basiswand ansetzende Bereich kann eine größere Breite aufweisen als der vordere Halsbereich.

Eine Anputzleiste mit einem derart ausgebildeten Fortsatz verwirklicht die erfindungsgemäßen Vorteile in besonderer Weise.

Gemäß einer weiteren Ausführungsform weist der mittlere Bereich des Fortsatzes aus hartem Kunststoffmaterial eine größere Breite auf als der davor angeordnete vordere Halsbereich und als der dahinter angeordnete, rückwärtige, direkt an der Basiswand ansetzende Bereich. Der rückwärtige, direkt an der Basiswand ansetzende Bereich und der vordere Halsbereich des Fortsatzes können jeweils eine gleiche oder Breite aufweisen. Die Breite des rückwärtigen, direkt an der Basiswand ansetzenden Bereichs kann um 5 bis 50% größer sein als die Breite des vorderen Halsbereichs des Fortsatzes.

Eine Anputzleiste mit einem derart ausgebildeten Fortsatz verwirklicht die erfindungsgemäßen Vorteile in besonderer Weise.

Gemäß einer weiteren Ausführungsform weist der mittlere Bereich des Fortsatzes aus hartem Kunststoffmaterial einen radial umlaufenden Vorsprung größerer Breite als die Breite des übrigen mittleren Bereichs des Fortsatzes auf. Im Auslieferungszustand der Anputzleiste kann der radial umlaufende Vorsprung insbesondere oberhalb der Führungsvorsprünge liegen, der Fortsatz so durch die Führungsvorsprünge in dem Aufnahmeraum gehalten und der Vorderbereich gegenüber dem Basisbereich lagefixiert werden.

Eine Anputzleiste mit einem derart ausgebildeten Fortsatz verwirklicht die erfindungsgemäßen Vorteile in besonderer Weise.

Gemäß einer weiteren Ausführungsform nimmt die Breite des Fortsatzes, insbesondere die Breite dessen rückwärtigen, direkt an der Basiswand ansetzenden Bereichs und dessen vorderen Halsbereichs 10 bis 30% der Breite des Aufnahmeraums ein.

Gemäß einer weiteren Ausführungsform beträgt die Breite des Fortsatzes, insbesondere die Breite dessen rückwärtigen, direkt an der Basiswand ansetzenden Bereichs und dessen vorderen Halsbereichs 0,2-1,0 mm insbesondere etwa 0,6 mm.

Gemäß einer weiteren Ausführungsform macht die Länge des vorderen Halsbereichs mehr als 50% der Gesamtlänge des Fortsatzes aus.

Gemäß einer weiteren Ausführungsform weist der Fortsatz einen verbreiterten und den Abschluss des Fortsatzes bildenden Endkopf auf. Die Breite des Endkopfes entspricht mindestens dem Zweifachen, insbesondere dem Zwei- bis Vierfachen der Breite der des Fortsatzes, insbesondere des dahinter liegenden, vorderen Halsbereichs des Fortsatzes.

Ein solcher Fortsatz sorgt für eine Verliersicherung, und bietet, insbesondere wenn dieser auf den Führungsvorsprüngen aufliegt, eine zusätzliche Abdichtung.

Der Endkopf kann aus einem weichen Kunststoffmaterial, insbesondere aus dem weichen Kunststoffmaterial des Fortsatzes bzw. des vorderen Halsbereichs und des rückwärtigen Bereichs des Fortsatzes bzw. des vorderen Halsbereichs des Fortsatzes. Ein solcher Endkopf bietet, insbesondere wenn dieser auf den Führungsvorsprüngen aufliegt, eine zusätzliche Abdichtung.

Der Endkopf kann auch aus einem harten Kunststoffmaterial, insbesondere aus dem harten Kunststoffmaterial des Basisbereichs, insbesondere der Basiswand sein.

Der Endkopf kann auch aus einem härteren Material sein, dessen Härte sich von der Härte des weichen Kunststoffmaterials des Fortsatzes bzw. des vorderen Halsbereichs und des rückwärtigen Bereichs des Fortsatzes bzw. dem vorderen Halsbereich des Fortsatzes, sowie von der Härte des harten Kunststoffmaterials des Basisbereichs, insbesondere der Basiswand unterscheidet.

Gemäß einer weiteren Ausführungsform wird in einem Einbauzustand der Anputzleiste, bei dem die Führungsvorsprünge an dem verbreiterten und den Abschluss des Fortsatzes bildenden Endkopf anliegen, ein schlagregendichter Übergang des Gebäudes bis einem Druck bis 600 Pascal (Pa) gemäß der DIN-EN-1027, Ausgabe 2016/09 erreicht. Dadurch wird eine besonders gute Abdichtung geschaffen und das Einsatzfeld einer solchen Anputzleiste vergrößert.

Gemäß einer weiteren Ausführungsform liegt im Auslieferungszustand der Anputzleiste der Endkopf an der oberen Wand des Aufnahmeraums an. Dadurch hat die Anputzleiste einen langen Fortsatz und kann große Abstandsänderungen zwischen Vorderbereich und Basisbereich kompensieren, die auf den Klebestreifen wirkenden Scherkräfte aber gleichzeitig klein halten.

Gemäß einer weiteren Ausführungsform ist im Auslieferungszustand der Anputzleiste der hinter dem Endkopf liegende, vordere Halsbereich des Fortsatzes insbesondere mit einer Längenreserve ausgebildet und in dem Aufnahmeraum angeordnet, zum Ermöglichen einer größeren Relativbewegung des Vorderbereichs weg von dem Basisbereich senkrecht zur Haupterstreckungsrichtung des Bauteils und einer größeren Relativbewegung des Vorderbereichs quer zu dem Basisbereich parallel zur Haupterstreckungsrichtung des Bauteils. Dadurch hat die Anputzleiste einen besonders langen Fortsatz und kann sehr große Abstandsänderungen zwischen Vorderbereich und Basisbereich kompensieren, die auf den Klebestreifen wirkenden Scherkräfte aber gleichzeitig klein halten.

Gemäß einer weiteren Ausführungsform ist im Auslieferungszustand der Anputzleiste der hinter dem Endkopf liegende, vordere Halsbereich des Fortsatzes in einer gekrümmten oder gewellten Form innerhalb des Aufnahmeraums, insbesondere in dem oberhalb der Führungsvorsprünge gelegenen oberen Bereich des Aufnahmeraums, angeordnet. Dadurch hat die Anputzleiste einen besonders langen Fortsatz und kann sehr große Abstandsänderungen zwischen Vorderbereich und Basisbereich kompensieren, die auf den Klebestreifen wirkenden Scherkräfte aber gleichzeitig klein halten.

Die Länge des Fortsatzes kann größer sein, insbesondere um 1% bis 50% größer sein, als die Tiefe des Aufnahmeraums. Dadurch hat die Anputzleiste einen besonders langen Fortsatz und kann sehr große Abstandsänderungen zwischen Vorderbereich und Basisbereich kompensieren, die auf den Klebestreifen wirkenden Scherkräfte aber gleichzeitig klein halten.

Gemäß einer weiteren Ausführungsform ist zwischen Vorderbereich und Basisbereich eine Relativbewegung in Richtung Abstandsänderung zwischen einer minimalen Verschiebeposition, bei welcher der Endkopf an der oberen Wand des Aufnahmeraums anliegt, und einer maximalen Verschiebeposition, bei welcher der Endkopf an wenigstens einem der Führungsvorsprünge anliegt, möglich. Durch eine erfindungsgemäße Antriebsleiste können hier größere Abstandsänderungen kompensiert werden, als mit herkömmlichen Teleskopleisten üblich, und die auf den Klebestreifen wirkenden Scherkräfte aber gleichzeitig klein gehalten werden.

Gemäß einer weiteren Ausführungsform ist in der maximalen Verschiebeposition der Abstand zwischen der Oberseite der Basiswand und der Unterseite des Vorderbereichs mindestens so groß wie der Abstand der Oberseite des Endkopfs zu der oberen Wand des Aufnahmeraums.

In der maximalen Verschiebeposition wirkt auf den Klebestreifen insbesondere entweder keine oder nur eine geringe Scherkraft ein.

Gemäß einer weiteren Ausführungsform ist eine Rastnase an der Oberseite der Basiswand vorgesehen, die, im Auslieferungszustand der Anputzleiste, einen Rastvorsprung an dem Vorderbereich, insbesondere an einem unteren Ende einer Wand des Aufnahmeraums übergreift und den Vorderbereich so zu dem Basisbereich lagefixiert.

Gemäß einer weiteren Ausführungsform ist wenigstens ein Führungsvorsprung oder wenigstens einer der Führungsvorsprünge aus einem weicheren Kunststoffmaterial hergestellt, um eine Relativbewegung des Vorderbereichs zu dem Basisbereich in eine Richtung parallel zur Haupterstreckungsrichtung des Bauteils zu ermöglichen. Dadurch wird die Relativbeweglichkeit des Vorderbereichs zum Basisbereich, insbesondere in Quer-Scherrichtung vergrößert, aufgrund der Nachgiebigkeit, die aus dem weicheren Kunststoffmaterial resultiert.

Gemäß einer weiteren Ausführungsform ist der Führungsvorsprung oder sind die Führungsvorsprünge an einem unteren Ende des Aufnahmeraums, beabstandet von der Unterseite des Vorderbereichs angeordnet.

Gemäß einer weiteren Ausführungsform sind an dem unteren, dem Basisbereich zugewandten Abschnitt des Aufnahmeraums zwei gegeneinander gerichtete Führungsvorsprünge für den Fortsatz vorgesehen, die den Aufnahmeraum an dieser Stelle verengen und den Fortsatz dazwischen aufnehmen.

Gemäß einer weiteren Ausführungsform weist der Vorderbereich eine Anlageseite auf, die zur Anlage an einer Wärmedämmung bestimmt ist. Die Anlageseite des Vorderbereichs und der Wärmedämmungs-seitige Endbereich der Basiswand und ggf. der Wärmedämmungs-seitige Endbereich des Klebestreifens liegen dabei im Wesentlichen in einer Ebene, für eine Anordnung der Anputzleiste an einer Position vor der Wärmedämmung, bezogen auf die Haupterstreckungsrichtung des Gebäude-Bauteils.

Auf der Anlageseite kann ein weiterer Klebestreifen angeordnet sein, zum Halten des Vorderbereichs zu dem Basisbereich während der Verarbeitung, d.h. bei der Montage der Anputzleiste an dem Gebäude-Übergang. Der weitere Klebestreifen kann sich über wenigstens einen Teil der Anlageseite des Vorderbereichs und den Wärmedämmungs-seitigen Endbereich der Basiswand erstrecken.

Die Erfindung betrifft auch einen Gebäude-Übergang zwischen einem Bauteil eines Gebäudes, insbesondere einem Fenster- oder Türrahmen, einer Fensterbank, einem Balken, einer Metallverbindung oder einer Rollladenführungsschiene, und einer Wärmedämmung und/oder einer Putzschicht,
mit einer dazwischen angeordneten Anputzleiste der hier angegebenen Art,
wobei der Basisbereich der Anputzleiste mit dem Klebestreifen an dem Bauteil fixiert ist;
wobei die Anlageseite des Vorderbereichs und/oder der Wärmedämmungs-seitige Endbereich der Basiswand und/oder der Wärmedämmungs-seitige Endbereich des Klebestreifens an der Wärmedämmung anliegt und ggf. mittels des weiteren Klebestreifens gegenüber der Wärmedämmung lagefixiert ist;
wobei der Vorderbereich, insbesondere der Einputzschenkel, ggf. mitsamt Armierungsgewebeabschnitt, wenigstens teilweise eingeputzt ist; und
wobei durch die Anputzleiste eine vergrößerte Relativbewegung des Vorderbereichs weg von dem Basisbereich senkrecht zur Haupterstreckungsrichtung des Bauteils und eine vergrößerte Relativbewegung des Vorderbereichs quer zu dem Basisbereich parallel zur Haupterstreckungsrichtung des Bauteils ermöglicht wird, und die auf den Klebestreifen einwirkende Scherkraft reduziert wird.

Die oben mit Bezug auf die Anputzleiste angegebenen Vorteile und Ausführungsformen ergeben sich auch bei einem solchen erfindungsgemäßen Gebäude-Übergang. Diese Vorteile und Ausführungsformen werden nicht noch einmal im Einzelnen wiederholt.

Der Anmelder bzw. die Anmelderin behält sich das Recht vor, abhängige, auf einen Gebäude-Übergang gerichtete Patentansprüche aufzustellen, die mit den hier offenbarten Merkmalen der Anputzleiste versehen sind.

Die Erfindung ist nachfolgend anhand von Ausführungsbeispielen mit Bezug auf die beiliegenden Figuren näher erläutert.
Fig. 1 zeigt eine Seitenansicht einer Anputzleiste im Auslieferungszustand, gemäß einem ersten Ausführungsbeispiel der Erfindung;
Fig. 2 zeigt eine Seitenansicht der Anputzleiste aus Figur 1 in einem Einbauzustand, bei welchem sich der Vorderbereich von dem Basisbereich gelöst hat und der Fortsatz mit seinen verbreiterten Endkopf an den Führungsvorsprüngen anliegt;
Fig. 3 zeigt eine Seitenansicht einer Anputzleiste im Auslieferungszustand, gemäß einem zweiten Ausführungsbeispiel der Erfindung;
Fig. 4 zeigt eine Seitenansicht einer Anputzleiste im Auslieferungszustand, gemäß einem dritten Ausführungsbeispiel der Erfindung;
Fig. 5 zeigt eine Seitenansicht einer Anputzleiste in einem Einbauzustand, gemäß einem vierten Ausführungsbeispiel der Erfindung, bei der sich der Vorderbereich von dem Basisbereich gelöst hat und der Fortsatz mit seinen verbreiterten Endkopf an den Führungsvorsprüngen anliegt; und
Fig. 6 zeigt eine Seitenansicht einer Anputzleiste im Auslieferungszustand, gemäß einem fünften Ausführungsbeispiel der Erfindung.

Fig. 1 zeigt eine Seitenansicht einer Anputzleiste 2 im Auslieferungszustand.

Die Anputzleiste 2 verfügt über einen Basiskörper, der sich aus einem Basisbereich 4 und einem demgegenüber verschiebbaren Vorderbereich 16 zusammensetzt, und über eine streifenförmige Schutzlasche 36, die mit dem Basiskörper verbunden ist. Der Basisbereich 4 umfasst eine Basiswand 6 mit einem an deren Unterseite angebrachten Klebestreifen 10, der mit seiner Unterseite im montierten Zustand der Anputzleiste 2 an der Oberfläche des Gebäude-Bauteils anliegt und daran angeklebt ist.

Anstelle von oder zusätzlich zu dem Klebestreifen 10 kann auch ein Expansionsstreifen aus einem flexiblen vorkomprimierten Material vorgesehen sein, der zusammengedrückt werden kann und sich wieder ausdehnen kann, um so Abstandsänderungen zwischen der Unterseite der Basiswand 6 und der Oberfläche des Gebäude-Bauteils in gewissen Grenzen ausgleichen zu können.

Am linken außenseitigen Ende der Basiswand 6 erstreckt sich eine Schutzlippe 8 nach unten. Diese Schutzlippe 8 ist insbesondere aus gegenüber dem harten Kunststoffmaterial der übrigen Anputzleiste weicheren, flexiblen Kunststoffmaterial ausgebildet und weist somit eine gewisse Flexibilität auf. Eine solche flexible Schutzlippe 8 legt sich im eingebauten Zustand der Anputzleiste 2 an die Oberfläche des Gebäudebauteils an, und zwar an einer Position außerhalb des Klebestreifens 10, und verhindert somit zuverlässig, dass Feuchtigkeit zu dem Klebestreifen 10 gelangen kann. Die Schutzlippe 8 kann insbesondere zusammen mit der Basiswand 6 und dem nachfolgend noch näher erläutertem Fortsatz 12, mit dem Vorderbereich 16 und der streifenförmigen Schutzlasche 36 extrudiert werden.

Ein Fortsatz 12 ragt nach oben hin von der Basiswand 6 weg und ist integral mit dieser ausgebildet. Dieser Fortsatz 12 umfasst, in Richtung von der Basiswand 6 nach vorne gesehen, einen rückwärtigen, direkt an der Basiswand 6 ansetzenden Bereich 40 aus einem weichen Kunststoffmaterial, einen mittleren Bereich 42 aus einem harten Kunststoffmaterial, insbesondere aus dem Kunststoffmaterial der Basiswand 6, und einen vorderen Bereich 46 aus einem weichen Kunststoffmaterial. Der vordere Bereich 46 aus einem weichen Kunststoffmaterial gliedert sich in einen verbreiteten Endkopf 14, der insbesondere die Gestalt eines Schirms eines Pilzes hat, und in einen dahinter ansetzenden und den Endkopf 14 mit dem mittleren Bereich 42 verbindenden vorderen Halsbereich 48.

Die Breite des rückwärtigen Bereichs 40 und des vorderen Halsbereichs 46 sind jeweils in etwa gleich groß ausgebildet. Demgegenüber hat der mittlere Bereich 44 eine größere Breite. Der mittlere Bereich 42 bildet einen radial umlaufenden Vorsprung 44 größerer Breite als die Breite des übrigen mittleren Bereichs 42 aus.

Des Weiteren ist in dem Auslieferungszustand der Anputzleiste 2 gemäß Figur 1 gut zu erkennen, dass der vordere Halsbereich 46 eine gewellte oder gekrümmte Form aufweist und somit mit einer Längenreserve ausgebildet ist.

Des Weiteren ist gut zu erkennen, dass der hintere Bereich 40 und der mittlere Bereich 42 zusammen weniger als 50 % der Gesamtlänge des Fortsatzes 12 einnehmen, dass der mittlere Bereich 42 weniger als 25 % und der hintere Bereich 40 weniger als 15 % der Gesamtlänge des Fortsatzes 12 einnehmen.

Der verschiebbare Vorderbereich 16 umfasst eine senkrechte innere Seitenwand, eine senkrechte äußere Seitenwand und einen waagerechten oberen Schenkel, die zusammen einen Aufnahmeraum 20 definieren, der die Gestalt eines umgekehrten U hat, einen an einem mittleren Bereich des waagerechten oberen Schenkels ansetzenden und sich nach oben, also nach vorne erstreckenden Einputzschenkel 26, und eine an dem unteren äußeren Ende des senkrechten äußeren Seitenwand des Aufnahmeraums 20 ansetzende und nach außen verlaufende Putzabschlussseite 28.

Die senkrechte innere Seitenwand ist mit ihrer in der Fig. 1 rechts gelegenen glatten Oberfläche zur Anlage an einer Wärmedämmung oder einer Laibungsfläche bestimmt.

Die in der Fig. 1 links und somit nach außen gerichtete Seite der äußeren Seitenwand des Aufnahmeraums 20, die in der Fig. 1 links und somit nach außen gerichtete Seite des Einputzschenkels 26 und die obere Seite der Putzabschlussseite bilden die Einputzseite. Diese sind/ist mit einer Rinnenprofilierung 30 versehen, um die Oberfläche für den anhaftenden Putz zu vergrößern und somit die Verbindung mit dem Putz zu verbessern.

Der Aufnahmeraum 20 ist so bemessen, dass das vordere Ende des Endkopfs 14, bei vollständig in dem Aufnahmeraum 20 gelegenem Fortsatz 12 und demgemäß bei Anlage der hinteren Endflächen der Seitenwände des Aufnahmeraums 20 und der hinteren Endfläche der Putzabschlussseite 28 an der Vorderseite der Basiswand 6, an der oberen Wand des Aufnahmeraums 20 positioniert ist oder anliegt.

An dem unteren Ende der Innenseiten des Aufnahmeraums 20 und ein Stück weit von den hinteren Endflächen der Seitenwände des Aufnahmeraums 20 beabstandet, setzen einander gegenüberliegende Führungsvorsprünge 22, 24 an und erstrecken sich soweit nach innen, bezogen auf die Symmetrieachse des Aufnahmeraums 20, dass sie den Fortsatz 12 dazwischen aufnehmen und wenigstens teilweise führen.

In der in der Fig. 1 gezeigten Position des Fortsatzes 12 greifen die Führungsvorsprünge 22, 24 in den mittleren Bereich 42 des Fortsatzes 12 ein und liegen insbesondere unterhalb des radial umlaufenden Vorsprungw 44 des mittleren Bereichs 42 des Fortsatzes 12. Somit ist im Auslieferungszustand der Anputzleiste 2 und in einem Einbauzustand, bei dem die hinteren Endflächen der Seitenwände des Aufnahmeraums 20 und die hintere Endfläche der Putzabschlussseite 28 an der Vorderseite der Basiswand 6 anliegen, der Vorderbereich 16 gegenüber dem Basisbereich 4 lagefixiert.

Wenn man sich vorstellt, dass die Durchtrenn-Materialbrücke 38, die nachher noch genauer beschrieben wird, durchtrennt wird, kann der Vorderbereich 16 gegenüber dem Basisbereich 4 verschoben werden, und zwar bis zu einer maximalen Verschiebeposition, bei der die Führungsvorsprünge 22, 24 an dem Endkopf 14 angeschlagen sind. Dadurch können Bewegungen zwischen Wärmedämmung/Putzschicht und Gebäude-Bauteil in Richtung Abstandsänderung zwischen Basisbereich 4/damit verbundenem Gebäudebauteil einerseits und Putzschicht/Wärmedämmung und damit verbundenem Vorderbereich 16 andererseits auf besonders vorteilhafte Weise kompensiert werden, ohne dass dabei die durch die Anputzleiste an dem Übergang zwischen Gebäude-Bauteil und Wärmedämmung/Putzschicht gewährleistete Dichtfunktion verloren geht. Insbesondere kann die Bildung von Rissen in der Putzschicht sowie ein Ablösen des Klebestreifens 10 von dem Gebäude-Bauteil verhindert werden.

An der äußeren Putzseite des vorderen Abschnitts des Einputzschenkels 26 ist ein sich in Fig. 2 nach vorne erstreckender Armierungsgewebe-Abschnitt 34 befestigt, und zwar mittels einer hier beispielhaft gezeigten Ultraschall-Verschweißung 32.

An das in der Fig. 1 links gelegene äußere Ende der Basiswand 6 des Basisbereichs 4 und an das in der Fig. 1 links gelegene äußere Ende der Putzabschlussseite 28 des Vorderbereichs 16 schließt sich eine streifenförmige Schutzlasche 36 an. Die Vorderseite der Schutzlasche 36 ist eben ausgebildet und trägt dort eine Kleberschicht. Auf der Kleberschicht kann eine in der Fig. 1 nicht gezeigte Schutzfolie aufgeklebt werden, die sich von der Anputzleiste 2 aus in der Fig. 1 nach links, also nach außen erstreckt.

Wenn man sich nun einen Fensterstock vorstellt, auf dessen Oberfläche an der linken Seite, an der rechten Seite und an der Oberseite jeweils eine Anputzleiste angeklebt wird, dann wird klar, dass die Schutzfolie die gesamte Öffnung zwischen diesen 3 Anputzleisten überdeckt und auf diese Weise den Fensterstock vor Verschmutzungen und Beschädigungen beim Aufbringen des Putzes schützt. Die Unterseite wird üblicherweise von der Fensterbank gebildet, dort wird keine separate Anputzleiste vorgesehen.

Auf ihrer Rückseite weist die streifenförmige Schutzlasche 36 einen im Wesentlichen rechtwinklig nach hinten ragenden Abstandssteg auf. Der Abstandssteg ist so hoch, dass sich die Schutzlasche 36 rückseitig über den Abstandssteg derart an dem Gebäude-Bauteil abstützt, dass die Vorderseite der Schutzlasche 36 im Wesentlichen parallel zur Vorderseite des Gebäude-Bauteils liegt. Die Außenseite der Basiswand 6 sowie die Außenseite der Putzabschlussseite 28 sind mittels einer Durchtrenn-Materialbrücke 38 aus weicherem Kunststoffmaterial mit der streifenförmigen Schutzlasche 36 verbunden. Diese kann auch aus einem harten Kunststoffmaterial, insbesondere demselben harten Kunststoffmaterial wie die Schutzlasche 36, die Basiswand 6 und die Putzendseite 28 bzw. der Vorderbereich 16 sein, jedoch mit dünner Materialstärke ausgebildet sein, sodass zum Entfernen der Schutzlasche 36 ein Abbrechen entlang der Durchtrenn-Materialbrücke erfolgt.

Der von der Basiswand 6 fortragende Fortsatz 12 mit Endkopf 14 sowie der vorderbereichsseitige Aufnahmeraum 20 mit den Führungsvorsprünge 22 und 24 stellen eine Kopplungsverbindung zwischen dem Basisbereich 4 und dem verschiebbaren Vorderbereich 16 dar.

Diese Kopplungsverbindung ermöglicht eine relative Verschiebbarkeit des Basisbereichs 4 zu dem Vorderbereich 16 in der Längserstreckungsrichtung der Anputzleiste 2, in deutlich größerem Maße, als dies bisher bei Anputzleisten möglich war.

Zudem ermöglicht die im vorliegenden Ausführungsbeispiel gezeigte Anputzleiste 2 auch eine Relativbewegung zwischen Basisbereich 4 und Vorderbereich 16 in Haupterstreckungsrichtung des Gebäude-Bauteils, also in Quer-Scherrichtung, in deutlich größerem Maße, als dies bisher bei Anputzleisten möglich war.

Diese Verschieblichkeit zwischen Basisbereich 4 und Vorderbereich 16 in Scherrichtung sieht man in Figur 2, bei der die streifenförmige Schutzlasche 36 abgetrennt ist und der Basisbereich 4, der ja mit dem Klebestreifen 10 an dem Gebäude-Bauteil, also beispielsweise dem Fensterstock befestigt ist, gegenüber dem eingeputzten und so mit dem Mauerwerk verbundenen Vorderbereich 16 in der Zeichnungsebene der Fig. 1 nach rechts, also nach innen oder nach links, also nach außen verschoben wird.

Solche Bewegungen können mit bekannten Anputzleisten nur in begrenztem Umfang kompensiert werden. Häufig lösen sich bei solchen Bewegungen die Klebestreifen der Anputzleisten von dem Gebäudebauteil, was zu einer Undichtigkeit führt, oder es entstehen Risse im Putz.

Bei der Anputzleiste 2 gemäß dem vorliegenden Ausführungsbeispiel können auch solche Relativbewegungen in Quer-Scherrichtung kompensiert werden und zwar dadurch, dass der vordere Bereich 46, also sowohl der verbreiterte Endkopf 14 als auch der vordere Halsbereich 48, sowie der rückwärtige Bereich 40 des Fortsatzes 12 aus weicherem Kunststoffmaterial ist.

Für die weiteren Vorteile wird, um Wiederholungen zu vermeiden, auf den allgemeinen Beschreibungsteil verwiesen.

Bei der Montage der Anputzleiste 2 wird diese mit der Anlageseite 18 an die Wärmedämmung oder die Laibungsfläche angelegt und mit dem Klebestreifen 10 an dem Gebäude-Bauteil, also beispielsweise dem Fensterstock befestigt. Danach wird die Schutzfolie über das Gebäude-Bauteil gespannt und an der Kleberschicht 40 fixiert. Dann erfolgt das Einputzen des Einputzschenkels 26. Dabei erstreckt sich die Putzschicht über den gesamten mit Rinnenprofilierung 30 versehenen Bereich des verschiebbaren Vorderbereichs 16, also über die gesamte Einputzseite bis zur Putzendkante, die durch das Ende der Putzabschlussseite 28 definiert ist. Zusätzlich durchdringt das Putzmaterial auch den Armierungsgewebe-Abschnitt 34. Nach dem erfolgten Einputzen wird die Schutzfolie abgeschnitten, und die Abbrech-Materialbrücke 38 wird durchtrennt, also beispielsweise abgebrochen, wonach die streifenförmige Schutzlasche 36 entfernt werden kann. Durch das Durchtrennen der Abbrech-Materialbrücke 38, die über die streifenförmige Schutzlasche 36 vorher noch den Basisbereich 4 und den verschiebbaren Vorderbereich 16 zusammengehalten hat, ist nun der verschiebbare Vorderbereich 16 von dem Basisbereich 4 entkoppelt und kann sich durch die vorstehend im Einzelnen beschriebene Kopplungsverbindung gegenüber der Basiswand 6 bewegen und somit Bewegungen zwischen Gebäudebauteil und Putzschicht sowie gegebenenfalls darunter angeordneter Wärmedämmung ausgleichen, und zwar in alle Richtungen, nämlich in Richtung Abstandsänderung zwischen Basiswand 6 und Vorderbereich 16, was auch als Sogrichtung bezeichnet werden kann, in Quer-Scherrichtung zwischen Basiswand 6 und Vorderbereich 16 und in Längserstreckungsrichtung der Anputzleiste 2.

Bei der vorliegenden mit Bezug auf die Fig. 1 beschriebene Anputzleiste handelt es sich um eine beispielhaft dargestellte Anputzleiste, bei der 2 Bereiche 4 und 16 gegeneinander verschoben werden können, um Bewegungen zwischen Gebäudebauteil und Putzschicht sowie gegebenenfalls darunter angeordneter Wärmedämmung auszugleichen.

Die vorliegend beschriebene Anputzleiste wird nicht in einen Spalt zwischen Wärmedämmung und Gebäudebauteil eingesetzt, sondern vielmehr mit ihrer Anlageseite 18 auf eine Wärmedämmung oder eine Laibungsfläche aufgelegt. Alternativ dazu ergibt es sich für den Fachmann von selbst, dass die Anputzleiste 2 auf einfache Weise so abgewandelt werden kann, dass ein Teil des Vorderbereichs und ein Teil der Basiswand mit Klebeband auch in einen Spalt zwischen Wärmedämmung und Gebäude-Bauteil eingesetzt werden kann.

Eine besonders geeignete Herstellungsmethode für die Anputzleiste 2 ist das Herstellungsverfahren der Extrusion. Hierbei können der Basisbereich 4, mit Ausnahme der Abdecklippe 8 und des später anzubringenden Klebestreifens 10, sowie der mittlere Bereich 44 des Fortsatzes 12, ohne den weichen rückwärtigen Bereich 40 und ohne den weichen vorderen Bereichs 48 des Fortsatzes 12, der verschiebbare Vorderbereich 16 mit Ausnahme des später anzubringenden Armierungsgewebe-Abschnitts 34, und die streifenförmige Schutzlasche 36 mit Ausnahme der später darauf anzubringenden Kleberschicht 40 und mit Ausnahme der Durchtrenn-Materialbrücke 38 aus einem relativ harten Kunststoffmaterial, insbesondere aus Hart-PVC extrudiert werden. Gleichzeitig können die Schutzlippe 8, der weiche rückwärtige Bereich 40 und der weiche vordere Bereichs 48 des Fortsatzes 12 sowie die Durchtrenn-Materialbrücke 38 aus einem oder mehreren weicheren Kunststoffmaterialien koextrudiert werden.

Bevorzugterweise können die Schutzlippe 8, der weiche rückwärtige Bereich 40 und der weiche vordere Bereich 48 des Fortsatzes 12 sowie die Durchtrenn-Materialbrücke 38 aus einem gemeinsamen weicheren Kunststoffmaterial, insbesondere aus einem thermoplastischen Elastomer TPE koextrudiert werden.

Nach erfolgter Extrusion wird an die Unterseite der Basiswand 6 noch ein Klebestreifen 10 angebracht, und darüber hinaus kann die streifenförmige Schutzlasche 36 mit einer Kleberschicht 40 versehen werden, und es kann noch ein Armierungsgewebe-Abschnitt 34 an dem Vorderbereich 16 befestigt werden, insbesondere mittels einer Ultraschallverschweißung, wie dies in der Fig. 1 gezeigt ist.

Es ist gut zu erkennen, dass die Anputzleiste 2 in Figur 2 einer großen Verschiebung zwischen Vorderbereich 16 und Basisbereich 4 in Sogrichtung (diese ist in Figur 5 mittels der z-Achse eingezeichnet) unterworfen ist.

Analog Figur 5 kann man sich auch gut vorstellen, dass auch eine große Verschiebung zwischen Vorderbereich 16 und Basisbereich 4 in Quer-Scherrichtung (diese ist in Figur 5 mittels der x-Achse eingezeichnet) möglich ist.

Des Weiteren ist in Figur 2 auch die Verschiebung in Längs- Scherrichtung mittels der eingezeichneten y-Achse dargestellt, die senkrecht zur Zeichenebene verläuft. Eine solche Verschiebung wird durch die erfindungsgemäßen Anputzleisten ebenfalls ermöglicht.

In dem in Figur 2 gezeigten Einbauzustand der Anputzleiste 2, bei dem durch Durchtrennen der Durchtrennen-Materialbrücke 38 die streifenförmige Schutzlasche 36 entfernt worden ist und sich so der Vorderbereich 16 von dem Basisbereich 4 gelöst hat und der Fortsatz 4 mit seinem verbreiterten Endkopf 14 an den Führungsvorsprüngen 22 anliegt, kann man sich gut vorstellen, dass die RelativBeweglichkeit des Vorderbereichs 16 zu dem Basisbereich 4 sowohl in Quer-Scherrichtung als auch in Sogrichtung deutlich erhöht ist. Dies insbesondere gegenüber einer Ausführungsform wie in der EP 2 492 429 B1, bei welcher der vordere Bereich des Fortsatzes aus einem härteren Kunststoffmaterial ist.

In der in Figur 2 gezeigten Situation ist der Vorderbereich 16 so weit nach oben verschoben, dass der Endkopf 14 aus weichem, flexiblen Kunststoffmaterial an den Führungsvorsprüngen 22 anliegt. Durch die breite Ausbildung des Endkopfs 14 und durch die Ausbildung desselben aus weichem, flexiblen Kunststoffmaterial kann eine bessere Abdichtung gegenüber den Führungsvorsprüngen 22 erreicht werden, als dies mit einem Endkopf aus hartem Kunststoffmaterial möglich ist.

Schließlich sind durch die weiche und flexible Ausbildung des rückwärtigen Bereichs 40 und des vorderen Bereichs 48 des Fortsatzes 12 auch die auf den Klebestreifen 10 wirkenden Scherkräfte deutlich reduziert, was zu einem breiteren Einsatzfeld der Anputzleiste 2 gemäß diesem Ausführungsbeispiel, insbesondere mit größeren Ausdehnungssituationen zwischen Basisbereich 4 und Vorderbereich 16 in Sogrichtung und in Quer-Scherrichtung, und zu einer höheren Langlebigkeit und damit zuverlässigeren Abdichtung von Gebäudeübergängen führt.

Die in Figur 3 gezeigte Anputzleiste 2 entspricht, mit Ausnahme der Ausbildung des Fortsatzes 12, der Anputzleiste 2 aus Figur 1. Gleiche Elemente sind daher mit gleichen Bezugszeichen gekennzeichnet, und werden zur Vermeidung von Wiederholungen nicht noch einmal erläutert.

Im Unterschied zu dem Fortsatz 12 aus Figur 1 ist bei der Anputzleiste 2 aus Figur 3 der Fortsatz 12 vollständig aus weichem, flexiblen Kunststoffmaterial gebildet, und auch der mittlere Bereich 42 ist somit aus weichem, flexiblem Kunststoffmaterial, insbesondere aus einem thermoplastischen Elastomer TPE. Die Gestalt des Fortsatzes 12 entspricht der Gestalt des Fortsatzes 12 aus Figur 1. Dadurch, dass nun auch der mittlere Bereich 42 aus weichem, flexiblem Kunststoffmaterial ausgebildet ist, ergeben sich die gleichen Vorteile wie bei dem Fortsatz 12 der Anputzleiste 2 aus Figur 1, nämlich Reduktion der Scherkräfte auf den Klebestreifen 10, Ermöglichung größerer Ausdehnungssituationen zwischen Basisbereich 4 und Vorderbereich 16 in Sogrichtung und in Quer-Scherrichtung, und höhere Langlebigkeit und zuverlässigere Abdichtung von Gebäudeübergängen, eventuell sogar noch in einem größeren Maße.

Die in Figur 4 gezeigte Anputzleiste 2 entspricht, mit Ausnahme der Ausbildung des Fortsatzes 12 und der Führungsvorsprünge 24, der Anputzleiste 2 aus Figur 1. Gleiche Elemente sind daher mit gleichen Bezugszeichen gekennzeichnet, und werden zur Vermeidung von Wiederholungen nicht noch einmal erläutert.

Der Fortsatz 12 gliedert sich in einen rückwärtigen, direkt an der Basiswand 6 ansetzenden Bereich 40 und in einen vorderen Bereich 46, der wiederum einen vorderen, verbreiterten Endkopf 14 und einen dahinter angeordneten, vorderen Halsbereich 48 aufweist. Der rückwärtige, direkt an der Basiswand 6 ansetzende Bereich 40 hat eine größere Breite als der vordere Halsbereich 48.

Der Endkopf 14 und der vordere Halsbereich 48 entsprechen dabei dem verbreiterten Endkopf 14 und dem vorderen Halsbereich 48 der Anputzleisten aus den Figuren 1, 2 und 3. Diese Elemente werden zur Vermeidung von Wiederholungen hier nicht noch einmal beschrieben. Auf die Beschreibung in den Figuren 1-3 wird hiermit vielmehr Bezug genommen.

Der der mittlere Bereich 42 und der rückwärtige Bereich 40 der Anputzleisten 2 aus den Figuren 1-3 sind bei der Anputzleiste 2 aus Figur 4 gewissermaßen durch einen rückwärtigen Bereich 40 ersetzt. Dieser hat, bis zum Übergang zu dem vorderen Halsbereich 48, eine konstante Breite. Er ist ohne radial umlaufenden Vorsprung ausgebildet.

Die Führungsvorsprünge 24 sind, anders als die Führungsvorsprünge 22 der Anputzleisten 2 aus den Figuren 1-3 aus weichem, flexiblem Kunststoffmaterial ausgebildet. Sie ragen, quasi als weiche Lippen, von den Innenseiten der der Innenwand und der Außenwand des Aufnahmeraums 20 nach innen, nehmen den Fortsatz 12, insbesondere den rückwärtigen Bereich 40 desselben dazwischen auf, und liegen mit ihren nach innen gerichteten Spitzen daran an.

Auf der Anlageseite 18 der Anputzleiste 2 ist ein weiterer Klebestreifen 50 angeordnet, zum Halten des Vorderbereichs 16 zu dem Basisbereich 4 während der Verarbeitung, d.h. bei der Montage der Anputzleiste 2 an dem Gebäude-Übergang. Der weitere Klebestreifen 50 erstreckt sich über wenigstens einen Bereich, in Figur 4 über den unteren und mittleren Bereich der Anlageseite 18 des Vorderbereichs 16 und über den Wärmedämmungs-seitigen Endbereich der Basiswand 6.

In Figur 5 ist nun eine weitere Anputzleiste gezeigt, die quasi eine Kombination der Anputzleiste 2 aus den Figuren 1, 2 und 3 mit Führungsvorsprüngen 22 aus hartem Kunststoffmaterial und der Anputzleiste 2 aus Figur 4 mit einem Fortsatz 12 darstellt, der einen rückwärtigen, direkt an der Basiswand 6 ansetzenden Bereich 40 und einen vordere Bereich 46 aufweist, der sich in eine verbreiterten oberen Endkopf 14 und in einen dahinter angeordneten, schmaleren vorderen Halsbereich 48 gliedert.

Für die Beschreibung dieser Elemente wird zur Vermeidung von Wiederholungen auf die Beschreibung der Figuren 1, 2 und 4 Bezug genommen.

Die Anputzleiste 2 ist in Figur 5 nun in einem Einbauzustand gezeigt, bei der sich - nach Abtrennen der streifenförmigen Schutzlasche 36 - der Vorderbereich 16 von dem Basisbereich 4 gelöst hat und der Fortsatz 12 mit seinen verbreiterten Endkopf 14 an den Führungsvorsprüngen 22 anliegt.

Es ist gut zu erkennen, dass die Anputzleiste 2 in Figur 5 einer großen Verschiebung zwischen Vorderbereich 16 und Basisbereich 4 sowohl in Sogrichtung (diese ist in Figur 5 mittels der z-Achse eingezeichnet) als auch in Quer-Scherrichtung (diese ist in Figur 5 mittels der x-Achse eingezeichnet) unterworfen ist.

Durch die Ausbildung des Fortsatzes 12 gemäß den vorliegenden Ausführungsbeispielen können größere Verschiebungen in Sogrichtung und in Quer-Scherrichtung zwischen Vorderbereich 16 und Basisbereich 4 durch die erfindungsgemäße Anputzleiste 2 kompensiert werden, als dies bisher möglich war.

Des Weiteren ist in Figur 5 auch die Verschiebung in Längs- Scherrichtung mittels der eingezeichneten y-Achse dargestellt, die senkrecht zur Zeichenebene verläuft.

Eine solche Verschiebung wird durch die erfindungsgemäßen Anputzleisten ebenfalls ermöglicht.

Des Weiteren werden durch die Ausbildung des gesamten Fortsatzes 12 aus weichem, flexiblem Kunststoffmaterial (Figuren 3 bis 6) bzw. durch die Ausbildung des vorderen Bereichs 46 und des rückwärtigen Bereichs 40 des Fortsatzes 12 aus weichem, flexiblem Kunststoffmaterial (Figuren 1-2) und auch bei einer hier nicht gezeigten Ausbildungsform, bei welcher nur der vordere Bereich des Fortsatzes 12 aus weichem, flexiblem Kunststoffmaterial ist, die auf den Klebestreifen 10 wirkenden Scherkräfte, insbesondere bei großen Ausdehnungssituationen, stark reduziert.

Dies führt dazu, dass solche Anputzleisten Gebäude-Übergänge dauerhaft und zuverlässig abdichten, uns insbesondere solche Gebäudeübergänge, bei denen große Bewegungen zwischen Gebäude-Bauteil und Wärmedämmung/Putzschicht auftreten.

Die Anputzleiste 2 der Figur 6 entspricht weitgehend der Anputzleiste 2 aus Figur 4. Gleiche Elemente sind wiederum mit den gleichen Bezugszeichen gekennzeichnet und werden hier nicht noch einmal erläutert.

Die Anputzleiste 2 der Figur 6 verfügt noch über eine Rastverbindung zwischen der Basiswand 4 und dem Vorderbereich 16, insbesondere der Innenwand des Aufnahmeraums 20 des Vorderbereichs 16. Mittels dieser Rastverbindung ist eine Lagefixierung der Anputzleiste 2 im Einbauzustand möglich. Diese Rastverbindung ist ausgebildet als Rastnase 52 an der Oberseite der Basiswand 6, insbesondere an einem innen (in Fig. 6 rechts) gelegenen Endbereich der Basiswand 6 mit nach innen davon anschließendem dünneren Ende der Basiswand 6, und als Rastvorsprung 54, der an dem hinteren, unteren Ende der Innenwand ausgebildet ist und sich nach außen (in Fig. 6 links) erstreckt. Die Rastnase 52 übergreift in der Situation, bei welcher die unteren Enden der Innenwand und der Außenwand sowie die untere Fläche der Putzabschlussseite 28 an der Basiswand 6 anliegen oder zumindest in einem geringen Abstand dazu angeordnet sind, den Rastvorsprung 54 und sorgt somit für eine Lagefixierung des Vorderbereichs 16 zu dem Basisbereich 4. Wenn sich nun, zum Beispiel infolge einer Temperatureinwirkung am Gebäude-Übergang, der Vorderbereich 16 von dem Basisbereich 4 wegbewegt, so rutscht der Rastvorsprung 54 über die Rastnase 52. Die Rastverbindung steht somit einer Relativbewegung des Vorderbereichs 16 weg von dem Basisbereich 6 nicht im Wege.

Bei allen vorstehend beschriebenen Ausführungsformen ergeben sich die oben beschriebenen Vorteile.

Wenn man sich vorstellt, dass ausgehend von den Verschiebesituationen, die in Figur 2 und 5 gezeigt sind, eine Relativbewegung des Vorderbereichs 16 zurück zu dem Basisbereich 4 erfolgt, sich also der Abstand zwischen Vorderbereich 16 und Basisbereich 4 verringert, so ist es möglich, dass keine Verschiebung der Führungsvorsprünge 22 bzw. 24 gegenüber dem Fortsatz 12 erfolgt, der Fortsatz 12 also nicht entlang seiner Fortsatzwandbereiche gegenüber gegenüber den Führungsvorsprüngen 22 bzw. 24 zurück in die Ausgangsposition gleitet, sondern die Führungsvorsprünge 22 bzw. 24 an einer Position, zum Beispiel unterhalb des verbreiterten Endkopfes 14 des Fortsatzes 12 verbleiben und sich der dahinterliegende Bereich des Fortsatzes 12 wenigstens bereichsweise verformt, zum Beispiel wellt oder zusammenlegt, um die Zusammenschiebebewegung aufzunehmen. Dabei nimmt der Fortsatz 12 also, insbesondere nach einmaliger Bewegung der Führungsvorsprünge 22 bzw. 24 bis zu dem verbreiterten Endkopf 14 hin, wenigstens teilweise keine gerade, sondern eine wellige und/oder wenigstens teilweise zusammengelegte Grundgestalt an.

Ausgehend von der dergestalt zusammengeschobenen Position des Fortsatzes 12 erfolgt ein Ausdehnen des Fortsatzes 12, bei einer erneuten Relativbewegung des Vorderbereichs 16 weg von dem Basisbereich 4, indem sich die verformten Bereiche des Fortsatzes 12 wieder geradestrecken.

### Bezugszeichenliste

- 2: Anputzleiste
- 4: Basisbereich
- 6: Basiswand
- 8: Abdecklippe
- 10: Klebestreifen
- 12: Fortsatz
- 14: Endkopf
- 16: verschiebbarer Vorderbereich
- 18: Anlageseite
- 20: Aufnahmeraum
- 22, 24: Führungsvorsprünge
- 26: Einputzschenkel
- 28: Putzabschlussseite
- 30: Rinnenprofilierung
- 32: Ultraschall-Verschweißung
- 34: Armierungsgewebe
- 36: streifenförmige Schutzlasche
- 38: Durchtrenn-Materialbrücke
- 40: rückwärtiger Bereich
- 42: mittlerer Bereich
- 44: radial umlaufender Vorsprung
- 46: vorderer Bereich
- 48: vorderer Halsbereich
- 50: weiterer Klebestreifen
- 52: Rastnase
- 54: Rastvorsprung

## Patentansprüche

1. Anputzleiste (2) zur Platzierung an einem Gebäude-Übergang zwischen einem Bauteil eines Gebäudes, insbesondere einem Fenster- oder Türrahmen, einer Fensterbank, einem Balken, einer Metallverbindung oder einer Rollladenführungsschiene, und einer Wärmedämmung und/oder einer Putzschicht, aufweisend
einen Basisbereich (4) mit einem Klebestreifen (10), mit dem die Anputzleiste (2) an dem Bauteil (46) befestigbar ist; und
einen Vorderbereich (16), der zum Einputzen in die Putzschicht und/oder zur festen Verbindung mit der Wärmedämmung bestimmt ist und der eine Kopplungsverbindung mit dem Basisbereich (4) hat, die, gegebenenfalls nach Lösen eines Verbindungselements (38), eine Relativbewegung zu dem Basisbereich (4) zulässt;
wobei die Kopplungsverbindung ausgebildet ist als ein mit dem Basisbereich (4) verbundener und sich von diesem in Richtung Vorderbereich (16) erstreckender Fortsatz (12) und als ein diesen Fortsatz (12) wenigstens teilweise aufnehmender Aufnahmeraum (20) des Vorderbereichs (16);
wobei dieser Aufnahmeraum (20) wenigstens einen Führungsvorsprung (22, 24), insbesondere zwei Führungsvorsprünge (22, 24) für den Fortsatz (12) aufweist, sodass bei einer Relativbewegung des Vorderbereichs (16) zu dem Basisbereich (4) in Richtung Abstandsänderung zwischen dem Vorderbereich (16) und dem Basisbereich (4) der Fortsatz (12) verliersicher gehaltert wird; und
wobei der gesamte Fortsatz (12) ein flexibles Kunststoffmaterial aufweist und sein unterhalb eines verbreiterten Endkopfs (14) liegender Bereich eine Breite von weniger als 1 mm aufweist,
um eine Relativbewegung des Vorderbereichs (16) in Sogrichtung, weg von dem Basisbereich (4) senkrecht zur Haupterstreckungsrichtung des Bauteils und eine Relativbewegung des Vorderbereichs (16) in Quer-Scherrichtung quer zu dem Basisbereich (4) parallel zur Haupterstreckungsrichtung des Bauteils zu ermöglichen, und
um zu erreichen, dass in einem Einbauzustand der Anputzleiste (2) die bei einer Sogbewegung von mindestens 3 mm und bei einer Quer-Scherbewegung von mindestens 2 mm des Vorderbereichs (16) zu dem Basisbereich (4) die auf den Klebestreifen (10) einwirkende Scherkraft so gering ist, dass sich der Klebestreifen (10) auch dann nicht von dem Gebäude-Bauteil (46) oder von dem Basisbereich (4) löst, wenn diese Scherkraft über 7 Tage auf den Basisbereich (4) und somit auf den Klebestreifen (10) einwirkt.

2. Anputzleiste (2) nach Anspruch 1,
wobei der Fortsatz (12) einen rückwärtigen, direkt an der Basiswand (6) ansetzenden Bereich (40), einen mittleren Bereich (42) und einen vorderen Bereich (46) aufweist;
wobei der vordere Bereich (46) einen Endkopf (14) und einen dahinter angeordneten vorderen Halsbereich (48) aufweist;
wobei der mittlere Bereich (42) eine größere Breite aufweist als der davor angeordnete vordere Halsbereich (48) und als der dahinter angeordnete, rückwärtige, direkt an der Basiswand (6) ansetzende Bereich (40); und/oder
wobei der rückwärtige, direkt an der Basiswand (6) ansetzende Bereich (40) und der vordere Halsbereich (48) des Fortsatzes (12) jeweils eine gleiche Breite aufweisen; oder
wobei die Breite des rückwärtigen, direkt an der Basiswand (6) ansetzenden Bereichs (40) um 5 bis 50% größer ist als die Breite des vorderen Halsbereichs (48) des Fortsatzes (12).

3. Anputzleiste (2) nach Anspruch 2,
wobei der mittlere Bereich (42) des Fortsatzes (12) einen radial umlaufenden Vorsprung (44) größerer Breite als die Breite des übrigen mittleren Bereichs (42) des Fortsatzes (12) aufweist;
wobei, im Auslieferungszustand der Anputzleiste (2), der radial umlaufende Vorsprung (44) insbesondere oberhalb der Führungsvorsprünge (22, 24) liegt, der Fortsatz (12) so durch die Führungsvorsprünge (22, 24) in dem Aufnahmeraum (20) gehalten und der Vorderbereich (16) gegenüber dem Basisbereich (4) lagefixiert ist.

4. Anputzleiste (2) nach Anspruch 1,
wobei der Fortsatz (12) einen rückwärtigen, direkt an der Basiswand (6) ansetzenden Bereich (40) und einen vorderen Bereich (46) aufweist;
wobei der vordere Bereich einen Endkopf (14) und einen dahinter angeordneten vorderen Halsbereich (48) aufweist; und
wobei der rückwärtige, direkt an der Basiswand (6) ansetzende Bereich (40) eine größere Breite aufweist als der vordere Halsbereich (48).

5. Anputzleiste (2) zur Platzierung an einem Übergang zwischen einem Bauteil eines Gebäudes (46), insbesondere einem Fenster- oder Türrahmen, einer Fensterbank, einem Balken, einer Metallverbindung oder einer Rollladenführungsschiene, und einer Wärmedämmung (48) und/oder einer Putzschicht, aufweisend
einen Basisbereich (4), mit dem die Anputzleiste (2) an dem Bauteil (46) befestigbar ist; und
einen Vorderbereich (16), der zum Einputzen in die Putzschicht und/oder zur festen Verbindung mit der Wärmedämmung bestimmt ist und der eine Kopplungsverbindung mit dem Basisbereich (4) hat, die, gegebenenfalls nach Lösen eines Verbindungselements (38), eine Relativbewegung zu dem Basisbereich (4) zulässt;
wobei die Kopplungsverbindung ausgebildet ist als ein mit dem Basisbereich (4) verbundener und sich von diesem in Richtung Vorderbereich (16) erstreckender Fortsatz (12) und als ein diesen Fortsatz (12) wenigstens teilweise aufnehmender Aufnahmeraum (20) des Vorderbereichs (16);
wobei dieser Aufnahmeraum (20) wenigstens einen Führungsvorsprung (22, 24), insbesondere zwei Führungsvorsprünge (22, 24) für den Fortsatz (12) aufweist, sodass bei einer Relativbewegung des Vorderbereichs (16) zu dem Basisbereich (4) in Richtung Abstandsänderung zwischen dem Vorderbereich (16) und dem Basisbereich (4) der Fortsatz (12) verliersicher gehaltert wird;
wobei ein rückwärtiger, direkt an der Basiswand (6) ansetzender Bereich (40) und ein vorderer Bereich (46) des Fortsatzes (12) ein weiches Kunststoffmaterial aufweisen und der rückwärtige, direkt an der Basiswand (6) ansetzender Bereich (40) und der vordere, unterhalb eines verbreiterten Endkopfs (14) liegende Bereich (46) des Fortsatzes (12) eine Breite von weniger als 1 mm aufweisen,
um eine Relativbewegung des Vorderbereichs (16) in Sogrichtung, weg von dem Basisbereich (4) senkrecht zur Haupterstreckungsrichtung des Bauteils und eine Relativbewegung des Vorderbereichs (16) in Quer-Scherrichtung quer zu dem Basisbereich (4) parallel zur Haupterstreckungsrichtung des Bauteils zu ermöglichen, und
um zu erreichen, dass in einem Einbauzustand der Anputzleiste (2) die bei einer Sogbewegung von mindestens 3 mm und bei einer Quer-Scherbewegung von mindestens 2 mm des Vorderbereichs (16) zu dem Basisbereich (4) die auf den Klebestreifen (10) einwirkende Scherkraft so gering ist, dass sich der Klebestreifen (10) auch dann nicht von dem Gebäude-Bauteil (46) oder von dem Basisbereich (4) löst, wenn diese Scherkraft über 7 Tage auf den Basisbereich (4) und somit auf den Klebestreifen (10) einwirkt; und
wobei ein mittlerer Bereich (42) des Fortsatzes (12), der beim Auslieferungszustand der Anputzleiste (2) an den Führungsvorsprüngen (22, 24) anliegt, aus einem harten Kunststoffmaterial ist, insbesondere aus dem Kunststoffmaterial der Basiswand (6) oder aus einem härteren Kunststoffmaterial als der rückwärtige und vordere Bereich;
oder
wobei ein rückwärtiger, direkt an der Basiswand (6) ansetzender Bereich des Fortsatzes (12), der beim Auslieferungszustand der Anputzleiste (2) an den Führungsvorsprüngen (22, 24) anliegt, aus einem harten Kunststoffmaterial ist, insbesondere aus dem Kunststoffmaterial der Basiswand (6) oder aus einem härteren Kunststoffmaterial als der vordere Bereich; und
wobei ein vorderer Bereich des Fortsatzes (12) ein weiches Kunststoffmaterial aufweist und der vordere, unterhalb eines verbreiterten Endkopfs (14) liegende Bereich des Fortsatzes (12) eine Breite von weniger als 1 mm aufweist,
um eine Relativbewegung des Vorderbereichs (16) in Sogrichtung, weg von dem Basisbereich (4) senkrecht zur Haupterstreckungsrichtung des Bauteils und eine Relativbewegung des Vorderbereichs (16) in Quer-Scherrichtung quer zu dem Basisbereich (4) parallel zur Haupterstreckungsrichtung des Bauteils zu ermöglichen, und
um zu erreichen, dass in einem Einbauzustand der Anputzleiste (2) die bei einer Sogbewegung von mindestens 3 mm und bei einer Quer-Scherbewegung von mindestens 2 mm des Vorderbereichs (16) zu dem Basisbereich (4) die auf den Klebestreifen (10) einwirkende Scherkraft so gering ist, dass sich der Klebestreifen (10) auch dann nicht von dem Gebäude-Bauteil (46) oder von dem Basisbereich (4) löst, wenn diese Scherkraft über 7 Tage auf den Basisbereich (4) und somit auf den Klebestreifen (10) einwirkt.

6. Anputzleiste (2) nach Anspruch 5,
wobei der mittlere Bereich (42) des Fortsatzes (12) aus hartem Kunststoffmaterial eine größere Breite aufweist als der davor angeordnete vordere Halsbereich (48) und als der dahinter angeordnete, rückwärtige, direkt an der Basiswand (6) ansetzende Bereich (40); und/oder
wobei der rückwärtige, direkt an der Basiswand (6) ansetzende Bereich (40) und der vordere Halsbereich (48) des Fortsatzes (12) jeweils eine gleiche Breite aufweisen; oder
wobei die Breite des rückwärtigen, direkt an der Basiswand (6) ansetzenden Bereichs (40) um 5 bis 50% größer ist als die Breite des vorderen Halsbereichs (48) des Fortsatzes (12).

7. Anputzleiste (2) nach Anspruch 5 oder 6,
wobei der mittlere Bereich (42) des Fortsatzes (12) aus hartem Kunststoffmaterial einen radial umlaufenden Vorsprung (44) größerer Breite als die Breite des übrigen mittleren Bereichs (42) des Fortsatzes (12) aufweist;
wobei, im Auslieferungszustand der Anputzleiste (2), der radial umlaufende Vorsprung (44) insbesondere oberhalb der Führungsvorsprünge (22, 24) liegt, der Fortsatz (12) so durch die Führungsvorsprünge (22, 24) in dem Aufnahmeraum (20) gehalten und der Vorderbereich (16) gegenüber dem Basisbereich (4) lagefixiert ist.

8. Anputzleiste (2) nach einem der vorhergehenden Ansprüche
wobei die Breite des Fortsatzes (12), insbesondere die Breite dessen rückwärtigen, direkt an der Basiswand (6) ansetzenden Bereichs (40) und dessen vorderen Halsbereichs (48) 10 bis 30% der Breite des Aufnahmeraums (20) einnimmt; und/oder
wobei die Breite des Fortsatzes (12), insbesondere die Breite dessen rückwärtigen, direkt an der Basiswand (6) ansetzenden Bereichs (40) und dessen vorderen Halsbereichs (48) 0,2-1,0 mm insbesondere etwa 0,6 mm beträgt; und/oder
wobei die Länge des vorderen Halsbereichs (48) mehr als 50% der Gesamtlänge des Fortsatzes (12) ausmacht.

9. Anputzleiste (2) nach einem der vorhergehenden Ansprüche,
wobei der Fortsatz (12) einen verbreiterten und den Abschluss des Fortsatzes (12) bildenden Endkopf (14) aufweist;
wobei die Breite des Endkopfes (14) mindestens dem zweifachen, insbesondere dem 2- bis 4-fachen der Breite des Fortsatzes (12), insbesondere des dahinter liegenden, vorderen Halsbereichs (48) des Fortsatzes (12) entspricht; und/oder
wobei der Endkopf (14) aus einem weichen Kunststoffmaterial, insbesondere aus dem weichen Kunststoffmaterial des Fortsatzes (12) bzw. des vorderen Halsbereichs (46) und des rückwärtigen Bereichs (40) des Fortsatzes (12) bzw. des vorderen Halsbereichs des Fortsatzes (12) ist; oder
wobei der Endkopf (14) aus einem harten Kunststoffmaterial, insbesondere aus dem harten Kunststoffmaterial des Basisbereichs (4), insbesondere der Basiswand (6) ist; oder
wobei der Endkopf (14) aus einem härteren Material ist, dessen Härte sich von der Härte des weichen Kunststoffmaterials des Fortsatzes (12) bzw. des vorderen Halsbereichs (46) und des rückwärtigen Bereichs (40) des Fortsatzes (12) bzw. dem vorderen Halsbereich des Fortsatzes (12) sowie von der Härte des harten Kunststoffmaterials des Basisbereichs (4), insbesondere der Basiswand (6) unterscheidet.

10. Anputzleiste (2) nach Anspruch 9,
wobei in einem Einbauzustand der Anputzleiste (2), bei dem die Führungsvorsprünge (22, 24) an den verbreiterten und den Abschluss des Fortsatzes (12) bildenden Endkopf (14) anliegen, ein schlagregendichter Übergang des Gebäudes bis einem Druck bis 600 Pascal (Pa) gemäß der DIN-EN-1027, Ausgabe 2016/09 erreicht wird.

11. Anputzleiste (2) nach einem der vorhergehenden Ansprüche,
wobei, im Auslieferungszustand der Anputzleiste (2), der Endkopf (14) an der oberen Wand des Aufnahmeraums (20) anliegt; und
wobei, im Auslieferungszustand der Anputzleiste (2), der hinter dem Endkopf (14) liegende, vordere Halsbereich (48) des Fortsatzes (12) insbesondere mit einer Längenreserve ausgebildet und in dem Aufnahmeraum (20) angeordnet ist, zum Ermöglichen einer größeren Relativbewegung des Vorderbereichs (16) weg von dem Basisbereich (4) senkrecht zur Haupterstreckungsrichtung des Bauteils und einer größeren Relativbewegung des Vorderbereichs (16) quer zu dem Basisbereich (4) parallel zur Haupterstreckungsrichtung des Bauteils; und/oder
wobei, im Auslieferungszustand der Anputzleiste (2), der hinter dem Endkopf (14) liegende, vordere Halsbereich (48) des Fortsatzes (12) in einer gekrümmten oder gewellten Form innerhalb des Aufnahmeraums (20), insbesondere in dem oberhalb der Führungsvorsprünge (22, 24) gelegenen oberen Bereich des Aufnahmeraums (20), angeordnet ist; und/oder
wobei die Länge des Fortsatzes (12) größer ist, insbesondere um 1% bis 50% größer ist als die Tiefe des Aufnahmeraums (20).

12. Anputzleiste (2) nach einem der vorhergehenden Ansprüche,
wobei zwischen Vorderbereich (16) und Basisbereich (4) eine Relativbewegung in Richtung Abstandsänderung zwischen einer minimalen Verschiebeposition, bei welcher der Endkopf (14) an der oberen Wand des Aufnahmeraums (20) anliegt, und einer maximalen Verschiebeposition, bei welcher der Endkopf (14) an wenigstens einem der Führungsvorsprünge (22, 24) anliegt, möglich ist; und/oder
wobei in der maximalen Verschiebeposition der Abstand zwischen der Oberseite der Basiswand und der Unterseite des Vorderbereichs (16) mindestens so groß ist wie der Abstand der Oberseite des Endkopfs (14) zu der oberen Wand des Aufnahmeraums (20); und/oder
wobei in der maximalen Verschiebeposition auf den Klebestreifen (10) entweder keine oder nur eine geringe Scherkraft einwirkt.

13. Anputzleiste (2) nach einem der vorhergehenden Ansprüche,
wobei eine Rastnase (52) an der Oberseite der Basiswand (6) vorgesehen ist, die, im Auslieferungszustand der Anputzleiste (2), einen Rastvorsprung (54) an dem Vorderbereich (16), insbesondere an einem unteren Ende einer Wand des Aufnahmeraums (20) übergreift und den Vorderbereich (16) so zu dem Basisbereich (4) lagefixiert.

14. Anputzleiste (2) nach einem der vorhergehenden Ansprüche,
wobei der Vorderbereich (16) eine Anlageseite (18) aufweist, die zur Anlage an einer Wärmedämmung bestimmt ist, und wobei die Anlageseite (18) des Vorderbereichs (16) und der Wärmedämmungs-seitige Endbereich der Basiswand (6) und ggf. der Wärmedämmungs-seitige Endbereich des Klebestreifens (10) im Wesentlichen in einer Ebene liegen, für eine Anordnung der Anputzleiste (2) an einer Position vor der Wärmedämmung, bezogen auf die Haupterstreckungsrichtung des Gebäude-Bauteils (46); und/oder
wobei auf der Anlageseite (18) ein weiterer Klebestreifen (50) angeordnet ist, zum Halten des Vorderbereichs (16) zu dem Basisbereich (4) während der Verarbeitung, d.h. bei der Montage der Anputzleiste (2) an dem Gebäude-Übergang; und/oder
wobei sich der weitere Klebestreifen (50) über wenigstens einen Teil der Anlageseite des Vorderbereichs (16) und den Wärmedämmungs-seitigen Endbereich der Basiswand (6) erstreckt.

15. Gebäude-Übergang zwischen einem Bauteil eines Gebäudes, insbesondere einem Fenster- oder Türrahmen, einer Fensterbank, einem Balken, einer Metallverbindung oder einer Rollladenführungsschiene, und einer Wärmedämmung und/oder einer Putzschicht,
mit einer dazwischen angeordneten Anputzleiste (2) nach einem der vorhergehenden Ansprüche;
wobei der Basisbereich (4) der Anputzleiste (2) mit dem Klebestreifen (10) an dem Bauteil fixiert ist;
wobei die Anlageseite (18) des Vorderbereichs (16) und/oder der Wärmedämmungs-seitige Endbereich der Basiswand (6) und/oder der Wärmedämmungs-seitige Endbereich des Klebestreifens (10) an der Wärmedämmung anliegt und ggf. mittels des weiteren Klebestreifens gegenüber der Wärmedämmung lagefixiert ist;
wobei der Vorderbereich (16), insbesondere der Einputzschenkel (26), ggf. mitsamt Armierungsgewebeabschnitt (34), wenigstens teilweise eingeputzt ist; und
wobei durch die Anputzleiste (2) eine vergrößerte Relativbewegung des Vorderbereichs (16) weg von dem Basisbereich (4) senkrecht zur Haupterstreckungsrichtung des Bauteils und eine vergrößerte Relativbewegung des Vorderbereichs (16) quer zu dem Basisbereich (4) parallel zur Haupterstreckungsrichtung des Bauteils ermöglicht wird, und die auf den Klebestreifen (10) einwirkende Scherkraft reduziert wird.
